# FASCICULE DE BREVET EUROPEEN

(11) **EP 2 122 100 B1**
(45) Date de publication et mention de la délivrance du brevet: **03.07.2013**
(21) Numéro de dépôt: 08708514.8
(22) Date de dépôt: 31.01.2008
(51) Int. Cl.: E06B 9/13

(54) **PROCÉDÉ DE FABRICATION D'UN VOLET ET PROCÉDÉ DE FABRICATION D'UN ENSEMBLE DE DEUX COURROIES CRANTÉES**
VERFAHREN ZUR HERSTELLUNG EINES ROLLLADENS UND VERFAHREN ZUR HERSTELLUNG EINER EINHEIT AUS ZWEI ZAHNRIEMEN
METHOD OF MANUFACTURING A BLIND AND METHOD OF MANUFACTURING A UNITY OF TWO TOOTHED BELTS

(30) Priorité: 07.02.2007 EP 07101861
(43) Date de publication de la demande: 25.11.2009
(73) Titulaire: Dynaco Europe NV, 9310 Moorsel (BE)
(72) Inventeur: COENRAETS, Benoit, B-1050 Bruxelles (BE)
(74) Mandataire: Callewaert, Koen
(86) Numéro de dépôt international: PCT/EP2008/051203
(87) Numéro de publication internationale: WO 2008/101779

(56) Documents cités:
- EP-A- 1 460 231
- DE-A1- 19 636 176

## Description

La présente invention est relative à un procédé de fabrication d'un volet destiné à être enroulé et déroulé présentant sur chacune de ses faces une courroie, ces deux courroies étant situées en regard l'une de l'autre et coopérant l'une avec l'autre d'une manière telle qu'une de ces courroies puisse entraîner l'autre courroie. Il s'agit de préférence de deux courroies crantées. On connaît les documents EP 1460231 A1 et DE 196 36176 A1.

Un problème important de ce type de volet à courroies crantées résulte du fait que, lors de son enroulement, la distance entre deux dents consécutives change constamment. En effet, cette distance dépend non seulement de l'angle de courbure du volet enroulé, mais varie également d'une manière continue au fur et à mesure de cet enroulement. De plus, pour des volets et des courroies dont l'épaisseur peut varier, il faut également tenir compte de cette variation aux endroits où les courroies sont fixées sur le volet. Ainsi, pour permettre que la courroie située sur une des faces puisse s'engrener avec la courroie sur l'autre face, il faut que la distance entre deux dents consécutives d'une des courroies soit adaptée à celle entre les dents de l'autre courroie en absorbant toutes les tolérances en épaisseur et en longueur.

Il a été constaté que, sur base des connaissances actuelles de l'homme du métier, ceci n'est pas réalisable avec la précision requise pour obtenir un engrènement parfait de deux courroies coopérant l'une avec l'autre.

Un des buts essentiels de la présente invention est de proposer une solution extrêmement simple et très efficace à ce problème, qui ne nécessite aucune connaissance technique particulière et qui peut être obtenue en un minimum de temps.

A cet effet, dans le procédé suivant l'invention, l'on adapte la position des dents d'au moins une des courroies, lors de l'enroulement du volet simultanément avec les courroies, par la déformation de cette courroie d'une manière telle à permettre aux deux courroies de s'engrener et l'on stabilise ensuite cette position des courroies par rapport au volet.

Suivant une première forme de réalisation particulière de l'invention, l'on enroule le volet pendant que l'on fait engrener une courroie libre par rapport au volet et placée en regard d'une des faces de ce dernier avec une courroie préalablement fixée sur la face opposée du volet, cet engrènement ayant lieu au fur et à mesure de l'enroulement du volet au moment où ces deux courroies viennent en contact l'une avec l'autre, la courroie libre étant ensuite fixée au volet à la face opposée à celle de la courroie fixe pendant que les dents des courroies se sont engrenées.

Suivant une deuxième forme de réalisation particulière de l'invention, l'on fait engrener les deux courroies l'une avec l'autre, avant qu'elles soient fixées au volet et l'on enroule ensuite le volet simultanément avec les deux courroies de manière à ce qu'elles soient insérées entre les spires successives du volet enroulé et, par conséquent, entre les faces opposées du volet, chacune des courroies étant alors fixée à la face en regard du volet pendant l'enroulement de ce dernier.

Suivant une troisième forme de réalisation particulière, l'on place une courroie en une matière plastique, en particulier thermoplastique ou thermodurcissable, sur une des faces du volet, et l'on prévoit en regard de cette courroie sur l'autre face du volet une courroie crantée, le volet étant ensuite enroulé de sorte que, lors de cet enroulement, les dents de la courroie crantée pénètrent dans la courroie en la matière plastique en formant des dents dans cette dernière de manière à faire engrener ainsi les courroies l'une dans l'autre. Ensuite, on fait durcir la matière plastique pour stabiliser la position des dents par rapport au volet.

D'autres détails et particularités de l'invention ressortiront de la description donnée ci-après à titre d'exemple non limitatif de quelques formes de réalisation particulières avec référence aux figures annexées.
La figure 1 est une coupe transversale schématique d'une première forme de réalisation de l'invention.
La figure 2 est une coupe analogue à celle de la figure 1 d'une deuxième forme de réalisation de l'invention.
La figure 3 est également une coupe analogue à celle de la figure 1 d'une troisième forme de réalisation de l'invention.
La figure 4 est une vue en coupe transversale d'un tambour transversalement à son axe suivant une forme de réalisation particulière de l'invention.
La figure 5 est une vue en coupe du bord latéral d'un volet suivant une première forme de réalisation de l'invention.
La figure 6 est une vue analogue à celle de la figure 5 d'une deuxième forme de réalisation de l'invention.
La figure 7 est également une vue analogue à celle de la figure 5 d'une troisième forme de réalisation de l'invention.

Dans les différentes figures, les mêmes chiffres de référence se rapportent à des éléments analogues ou identiques.

D'une façon générale, la présente invention concerne un procédé de fabrication d'un volet destiné, en particulier, à la fermeture d'une baie ou autre ouverture, telle qu'une fenêtre, du volume de chargement d'un véhicule, tel que d'un camion, d'un bateau ou d'un caisson, au recouvrement d'une piscine, etc.

Il s'agit notamment d'un procédé de fabrication d'un volet destiné à être enroulé et déroulé entre une position d'ouverture et une position de fermeture. A cet égard, deux courroies crantées sont prévues de préférence à proximité des bords latéraux du volet, en regard l'une de l'autre pour que, lors de l'enroulement et le déroulement du volet, les deux courroies s'engrènent l'une dans l'autre.

Suivant l'invention, l'on adapte la position des dents d'au moins une des courroies, lors de l'enroulement du volet, en déformant cette courroie, de préférence suivant sa direction longitudinale, d'une manière telle à permettre aux deux courroies de s'engrener et l'on stabilise cette position des courroies par rapport au volet pour maintenir ladite courroie dans la position déformée.

Suivant la première forme de réalisation représentée à la figure 1, l'on enroule un volet 2 autour d'un tambour 1 pendant que l'on fait engrener une courroie 3, qui n'est pas fixée sur le volet 2 et qui est placée en regard d'une des faces de ce dernier, avec une courroie 4 fixée sur sa face opposée à celle orientée vers le tambour 1, cet engrènement étant alors réalisé au fur et à mesure de l'enroulement du volet 2.

Afin de faire engrener les dents des courroies, l'on soumet la courroie libre 3 à une traction dans sa direction longitudinale, comme indiqué par la flèche 5, dans le sens opposé au sens d'enroulement du volet 2, indiqué par les flèches 6.

Cette traction a lieu au fur et à mesure de l'enroulement du volet 2 d'une manière telle à ce que celle-ci soit allongée en fonction de la position des dents de la courroie fixe 4 et que les deux courroies 3 et 4 puissent s'engrener l'une dans l'autre lorsqu'elles sont appliquées l'une contre l'autre.

A cet égard, il est important qu'au moins la courroie libre 3 ne soit pas seulement flexible mais puisse être quelque peu allongée sous l'effet de la traction précitée. Pour cette raison, au moins la courroie 3 est réalisée en un caoutchouc ou une matière analogue relativement dure, mais légèrement extensible et de préférence quelque peu élastique. Avantageusement, les deux courroies 3 et 4 sont réalisées en la même matière.

Lors de l'engrènement, la courroie libre 3 est fixée à la face du volet opposée à celle avec la courroie 4. La fixation de la courroie 3 sur le volet 2 a lieu avec un adhésif fluide 7 qui est injecté entre le volet 2 et la courroie 3, juste avant que le volet 2 entre en contact avec la courroie 3. Cet adhésif 7, qui est alors comprimé entre le volet 2 et la courroie 3, peut durcir lors de l'enroulement pour former un lien solide.

Comme variante, on peut utiliser, au lieu d'un adhésif fluide, une bande à deux faces collantes. Cette variante peut être considérée comme un équivalent technique. Une telle bande, lorsqu'elle est suffisamment résistante peut former un renforcement de la courroie en cause. Cette forme de réalisation n'a pas été représentée aux figures.

Dans une autre variante, la fixation de la courroie 3 sur le volet 2 peut être réalisée par soudage, brasage ou tout technique équivalente.

Dans la forme de réalisation représentée à la figure 1, le pas entre deux dents de la courroie 3 avant l'allongement de cette courroie 3 peut être quelque peu plus grand que le pas entre les dents de la courroie 4. Ainsi, la force de traction à exercer sur la courroie 3 peut être moindre que lorsque les pas des deux courroies 3 et 4 sont identiques. La différence entre les pas des dents de ces courroies 3 et 4 est dépendant du diamètre des spires formant le rouleau du volet 2, en particulier de la courbure de ces spires, et est, par exemple, de l'ordre de 8%.

Suivant la deuxième forme de réalisation représentée à la figure 2, l'on fait engrener deux courroies 3 et 4 l'une avec l'autre avant de les fixer au volet 2. Le pas des dents des courroies 3 et 4, lorsqu'ils sont à plat, est généralement sensiblement identique.

Ensuite, l'on enroule le volet 2 simultanément avec les deux courroies engrenées 3, 4 de sorte qu'elles soient insérées entre les spires successives du volet enroulé et, par conséquent, entre les faces opposées de ce dernier. Par cet enroulement, au moins une des courroies est déformée quelque peu dans sa direction longitudinale.

On fixe les deux courroies 3 et 4 à la face en regard du volet 2 pendant l'enroulement de ce dernier, de la même manière que la courroie 3 de la première forme de réalisation.

La troisième forme de réalisation, telle que représentée à la figure 3, se distingue essentiellement par rapport aux deux formes de réalisation précédentes par le fait qu'au départ on fait usage d'une courroie non-crantée 4', formée d'une simple bande en une matière thermoplastique ou thermodurcissable connue en soi, que l'on fixe sur la face du volet 2 opposée à celle orientée vers le tambour 1. Dans cette forme de réalisation, aucune traction n'est exercée sur la courroie 4'.

En regard de la courroie 4', sur l'autre face du volet 2, on prévoit une courroie crantée 3 qui peut être fixée au volet de la même façon que dans les deux formes de réalisation précédentes.

Lors de l'enroulement du volet 2, les dents de la courroie crantée 3 pénètrent dans la courroie 4' en matière plastique de manière à transformer la courroie 4' en une courroie crantée 4 qui engrène avec la courroie 3.

Ensuite, on fait durcir la matière plastique, d'une manière connue en soi, pour stabiliser la position des dents des courroies 3 et 4 ainsi engrenées. A cet égard, la matière plastique contient éventuellement un durcisseur également connu en soi.

La figure 4 représente un tambour 1 qui présente une section perpendiculaire à son axe de rotation ayant sensiblement l'allure d'une spirale. La paroi 1' du tambour représenté à la figure 4 est pourvue à ses bords latéraux d'une succession d'encoches 8 dans lesquelles peuvent pénétrer les dents d'une courroie crantée 3. Ces encoches 8 ont par exemple une forme correspondant à celle de la courroie crantée 3.

La figure 5 représenté un détail de deux courroies crantées 3 et 4 fixées, lors de l'enroulement du volet 2, directement sur chacune des faces d'un volet 2, comme c'est le cas dans les formes de réalisation des figures 1 à 3.

La figure 6 concerne une forme de réalisation qui se distingue de celle représentée à la figure 5 par le fait que le bord latéral du volet 2 est formé par une bande flexible 9 contenant une armature de renforcement 10 s'étendant dans la direction longitudinale de cette bande 9. Dans cette forme de réalisation, les courroies crantées 3 et 4 sont fixées sur la bande 9 par collage ou soudage ou tout autre moyen équivalent.

L'armature 10 n'est, toutefois, pas toujours indispensable, p.e. dans le cas où la bande elle-même est suffisante résistante.

La forme de réalisation représenté à la figure 7 se distingue par rapport à celle de la figure 6 par le fait qu'une des courroies crantées 3 forme un tout avec la bande 9, c.-à-d. est constituée d'une seule pièce avec cette dernière.

Dans les deux formes de réalisation représentées aux figures 6 et 7, les courroies crantées 3 et 4 sont fixées au bord latéral du volet 2 formé par la bande 9.

Suivant une variante du procédé suivant l'invention, la bande 9 avec les courroies 3 et 4, fixées de part et d'autre de cette dernière, est enroulée indépendamment du corps du volet 2, c.à.d. avant de la fixer à ce dernier. Par « corps du volet », il ya donc lieu d'entendre la partie du volet 2 sans la bande 9.

Les courroies crantées 3 et 4 sont de préférence constituées d'un élastomère, comme du polyuréthanne, de sorte que ceux-ci peuvent être fixées sur le volet 2 même ou sur ladite bande flexible 9 de ce dernier par collage ou par soudage.

Il est bien entendu que l'invention n'est pas limitée aux différentes formes de réalisation décrites ci-dessus et illustrées par les figures annexées, mais que d'autres variantes encore peuvent être envisagées sans sortir du cadre de la présente invention.

Les dents pourraient, en effet, avoir des formes très variées pour autant que les dents d'une des courroies puissent pénétrer dans les entailles entre les dents de l'autre courroie et prendre appui sur ces dernières lors du déroulement du volet.

C'est ainsi que, dans certains cas, les dents peuvent être formées par des tétons répartis uniformément sur une des courroies et des entailles formées par des creux correspondants dans l'autre courroie.

De plus, il n'est pas absolument nécessaire qu'un jeu existe entre les dents des deux courroies engrenées.

## Revendications

1. Procédé de fabrication d'un volet (2) destiné à être enroulé et déroulé, **caractérisé en ce que** l'on prévoit sur chacune de ses faces, en regard l'une de l'autre, une courroie crantée (3,4) comprenant ainsi une succession de dents, et **en ce que**, pour permettre à ces deux courroies (3,4) de s'engrener l'une avec l'autre, l'on adapte la position des dents d'au moins une des courroies (3,4) par la déformation de cette courroie (3,4) d'une manière telle à permettre aux deux courroies (3,4) de s'engrener et à ce que l'on stabilise ensuite cette position des courroies (3,4) l'une par rapport à l'autre.

2. Procédé suivant la revendication 1, **caractérisé en ce que** l'on adapte la position des dents d'au moins une des courroies (3,4) lors de l'enroulement d'au moins une partie de ce volet (2), cette partie (9) comprenant un bord latéral de celui-ci, simultanément avec les courroies (3,4) et **en ce que** l'on stabilise ensuite cette position des courroies (3,4) par rapport au volet (2) ou par rapport à ladite partie (9) du volet (2).

3. Procédé suivant la revendication 2, **caractérisé en ce que** l'on enroule le volet (2), ou ladite partie (9), pendant que l'on fait engrener une courroie libre (3) par rapport au volet (2), ou par rapport à ladite partie (9), et placée en regard d'une des faces du volet (2), ou de ladite partie (9), avec une courroie (4) fixée par rapport à la face opposée du volet (2), ou de ladite partie (9), cet engrènement ayant lieu au fur et à mesure de l'enroulement du volet (2) ou de ladite partie (9) à l'endroit où ces deux courroies (3,4) viennent en contact l'une avec l'autre, la courroie libre (3) étant ensuite fixée par rapport au volet (2), ou par rapport à ladite partie (9), à la face opposée à celle de la courroie fixe (4) pendant que les courroies (3,4) se sont engrenées.

4. Procédé suivant la revendication 3, **caractérisé en ce que**, afin de faire engrener les courroies (3,4), l'on soumet la courroie libre (3) à une traction dans sa direction longitudinale au fur et à mesure de l'enroulement du volet (2), ou de ladite partie (9), d'une manière telle à ce que celle-ci soit allongée en fonction de la position des dents de la courroie fixe (4) et à ce que les deux courroies (3,4) puissent s'engrener l'une dans l'autre.

5. Procédé suivant la revendication 2, **caractérisé en ce que** l'on fait engrener les deux courroies (3,4) l'une avec l'autre, avant qu'elles soient fixées au volet (2), ou à ladite partie (9), et **en ce que** l'on enroule ensuite le volet (2), ou la partie (9), simultanément avec ces deux courroies (3,4) de manière à ce qu'elles soient insérées entre les spires successives du volet enroulé (2), ou la partie (9) enroulée, et, par conséquent, entre les faces opposées du volet (2), ou de la partie (9), et **en ce que** l'on fixe chacune des courroies (3,4) à la face en regard du volet (2), ou de la partie (9), pendant l'enroulement de ce dernier.

6. Procédé suivant la revendication 2, **caractérisé en ce que** l'on place une courroie non-crantée (4') en une matière plastique, en particulier thermoplastique ou thermodurcissable, sur une des faces du volet (2), ou de la partie (9), **en ce que** l'on prévoit en regard de cette courroie (4') sur l'autre face du volet (2), ou de la partie (9), une courroie crantée (3), **en ce que** l'on enroule le volet (2), ou ladite partie (9) du volet (2), de sorte que, lors de cet enroulement, les dents de la courroie crantée (3) pénètrent dans la courroie non-crantée (4') en la matière plastique en formant des dents dans cette dernière de manière à faire engrener ainsi les courroies (3,4') l'une dans l'autre, et **en ce que** l'on fait ensuite durcir la matière plastique pour stabiliser la position des dents par rapport au volet (2), ou par rapport à la partie (9).

7. Procédé suivant l'une quelconque des revendications 1 à 6, **caractérisé en ce que** l'on fait usage de courroies crantées (3,4) dont la distance entre deux dents successives est supérieure à la largeur des dents suivant la direction longitudinale des courroies (3,4).

8. Procédé suivant l'une quelconque des revendications 3 à 7, **caractérisé en ce que** l'on applique un adhésif à durcissement relativement lent sur le dos de la courroie libre précitée (3) avant l'enroulement de cette dernière avec le volet (2), ou ladite partie (9) du ce volet (2), pour que la fixation de cette courroie (3) sur le volet (2), ou ladite partie (9), ait lieu dans la position enroulée de cette dernière.

9. Procédé suivant l'une quelconque des revendications 1 à 8, **caractérisé en ce que** l'on prévoit les courroies (3,4) à chacun des bords latéraux du volet (2).

10. Procédé suivant l'une quelconque des revendications 1 à 9, **caractérisé en ce que** le bord latéral du volet (2) est formé par ladite partie (9) qui est constituée d'une bande flexible (9) sur laquelle sont fixées les courroies (3,4) susdites.

11. Procédé suivant la revendication 10, **caractérisé en ce que** l'on utilise une bande flexible dont une des courroies crantées (3,4) forme un tout avec celle-ci.

12. Procédé suivant l'une ou l'autre des revendications 10 ou 11, **caractérisé en ce que** l'on fait usage d'une bande flexible munie d'une armature de renforcement (10) dans la direction longitudinale de cette dernière.

13. Procédé de fabrication d'un ensemble de deux courroies crantées (3,4) destinées à être fixées par rapport aux deux faces opposées d'un volet (2), les courroies (3,4) présentant une succession de dents suivant leur direction longitudinale pour permettre aux dents d'une courroie (3,4) de s'engrener avec les dents de l'autre courroie (3,4) lors de l'enroulement des courroies s'étendant l'une en regard de l'autre, **caractérisé en ce que** l'on adapte la position des dents d'au moins une des courroies (3,4), lors de l'enroulement simultanément des courroies (3,4), par la déformation de cette courroie (3,4) d'une manière telle à permettre aux deux courroies (3,4) de s'engrener et à ce que l'on stabilise ensuite cette position des dents des courroies (3,4).

## Patentansprüche

1. Verfahren zur Herstellung eines Ladens (2), der dazu bestimmt ist, aufgewickelt und abgewickelt zu werden, **dadurch gekennzeichnet, dass** an jeder seiner Oberflächen auf einander gegenüberliegende Weise ein gezahnter Riemen (3, 4) vorgesehen wird, der eine Aufeinanderfolge von Zähnen umfasst, und dass, damit diese beiden Riemen (3, 4) ineinandergreifen können, die Position der Zähne von mindestens einem der Riemen (3, 4) durch die Verformung dieses Riemens (3, 4) derart eingestellt wird, dass die beiden Riemen (3, 4) ineinandergreifen können, und dass diese Position der Riemen (3, 4) in Bezug zueinander anschließend stabilisiert wird.

2. Verfahren nach Anspruch 1, **dadurch gekennzeichnet, dass** die Position der Zähne von mindestens einem der Riemen (3, 4) eingestellt wird, während mindestens ein Teil dieses Ladens (2) gleichzeitig mit den Riemen (3, 4) aufgewickelt wird, wobei dieser Teil (9) einen Seitenrand des Ladens umfasst, und dass anschließend diese Position der Riemen (3, 4) in Bezug auf den Laden (2) oder in Bezug auf den Teil (9) des Ladens (2) stabilisiert wird.

3. Verfahren nach Anspruch 2, **dadurch gekennzeichnet, dass** der Laden (2) oder der Teil (9) aufgewickelt wird, während ein Riemen (3), der in Bezug auf den Laden (2) oder in Bezug auf den Teil (9) frei ist und an einer der Oberflächen des Ladens (2) oder des Teils (9) angeordnet ist, mit einem Riemen (4) in Eingriff gebracht wird, der in Bezug auf die gegenüberliegende Oberfläche des Ladens (2) oder des Teils (9) feststehend ist, wobei dieser Eingriff im Verlauf des Aufwickelns des Ladens (2) oder des Teils (9) an dem Ort erfolgt, an dem diese beiden Riemen (3, 4) miteinander in Kontakt kommen, wobei der freie Riemen (3) anschließend in Bezug auf den Laden (2) oder in Bezug auf den Teil (9) an der Oberfläche, die jener des feststehenden Riemens (4) entgegengesetzt ist, fixiert wird, während die Riemen (3, 4) ineinandergreifen.

4. Verfahren nach Anspruch 3, **dadurch gekennzeichnet, dass**, um die Riemen (3, 4) miteinander in Eingriff zu bringen, der freie Riemen (3) im Verlauf des Aufwickelns des Ladens (2) oder des Teils (9) einem Zug in seiner Längsrichtung ausgesetzt wird, so dass dieser in Abhängigkeit von der Position der Zähne des feststehenden Riemens (4) gestreckt wird und dass die zwei Riemen (3, 4) ineinandergreifen können.

5. Verfahren nach Anspruch 2, **dadurch gekennzeichnet, dass** die zwei Riemen (3, 4) miteinander in Eingriff gebracht werden, bevor sie am Laden (2) oder an dem Teil (9) befestigt werden, und dass anschließend der Laden (2) oder der Teil (9) gleichzeitig mit den beiden Riemen (3, 4) aufgewickelt wird, so dass diese zwischen den aufeinanderfolgenden Wicklungen des aufgewickelten Ladens (2) oder des aufgewickelten Teils (9) und folglich zwischen den gegenüberliegenden Oberflächen des Ladens (2) oder des Teils (9) eingefügt werden, und dass jeder der Riemen (3, 4) an der Oberfläche des Ladens (2) oder des Teils (9) befestigt wird, während dieser aufgewickelt wird.

6. Verfahren nach Anspruch 2, **dadurch gekennzeichnet, dass** ein nicht gezahnter Riemen (4') aus einem Kunststoffmaterial, insbesondere aus einem thermoplastischen oder hitzehärtbaren Material, an einer der Oberflächen des Ladens (2) oder des Teils (9) angeordnet wird und dass gegenüber von dem Riemen (4') an der anderen Oberfläche des Ladens (2) oder des Teils (9) ein gezahnter Riemen (3) angeordnet wird, dass der Laden (2) oder der Teil (9) des Ladens (2) aufgewickelt wird, so dass beim Aufwickeln die Zähne des gezahnten Riemens (3) in den nicht gezahnten Riemen (4') aus Kunststoffmaterial eindringen, wobei sie in ihm Zähne bilden, so dass die Riemen (3, 4') ineinander greifen, und dass anschließend das Kunststoffmaterial ausgehärtet wird, um die Position der Zähne in Bezug auf den Laden (2) oder in Bezug auf den Teil (9) zu stabilisieren.

7. Verfahren nach einem der Ansprüche 1 bis 6, **dadurch gekennzeichnet, dass** gezahnte Riemen (3, 4) verwendet werden, bei denen der Abstand zwischen zwei aufeinanderfolgenden Zähnen größer ist als die Breite der Zähne in Längsrichtung der Riemen (3, 4).

8. Verfahren nach einem der Ansprüche 3 bis 7, **dadurch gekennzeichnet, dass** ein Klebstoff mit relativ langsamer Aushärtung auf den Rücken des oben genannten freien Riemens (3) aufgetragen wird, bevor dieser mit dem Laden (2) oder dem Teil (9) des Ladens (2) aufgewickelt wird, damit die Befestigung dieses Riemens (3) am Laden (2) oder am Teil (9) in seiner aufgewickelten Position stattfindet.

9. Verfahren nach einem der Ansprüche 1 bis 8, **dadurch gekennzeichnet, dass** an jedem der Seitenränder des Ladens (2) Riemen (3, 4) vorgesehen werden.

10. Verfahren nach einem der Ansprüche 1 bis 9, **dadurch gekennzeichnet, dass** der Seitenrand des Ladens (2) durch den Teil (9) gebildet wird, der aus einem biegsamen Streifen (9) besteht, auf dem die oben genannten Riemen (3, 4) befestigt sind.

11. Verfahren nach Anspruch 10, **dadurch gekennzeichnet, dass** ein biegsamer Streifen verwendet wird, wobei einer der gezahnten Riemen (3, 4) einstückig mit ihm gebildet ist.

12. Verfahren nach einem der Ansprüche 10 oder 11, **dadurch gekennzeichnet, dass** ein biegsamer Streifen verwendet wird, der in seiner Längsrichtung mit einer Verstärkungsbewehrung (10) versehen ist.

13. Verfahren zur Herstellung einer Einheit aus zwei gezahnten Riemen (3, 4), die dazu bestimmt sind, an den zwei gegenüberliegenden Oberflächen eines Ladens (2) befestigt zu werden, wobei die Riemen (3, 4) in ihrer Längsrichtung eine Aufeinanderfolge von Zähnen aufweisen, damit die Zähne eines Riemens (3, 4) in die Zähne des anderen Riemens (3, 4) eingreifen können, wenn die Riemen, die sich einander gegenüberliegend erstrecken, aufgewickelt werden, **dadurch gekennzeichnet, dass** die Position der Zähne von mindestens einem der Riemen (3, 4) beim gleichzeitigen Aufwickeln der Riemen (3, 4) durch die Verformung dieses Riemens (3, 4) derart eingestellt wird, dass die beiden Riemen (3, 4) ineinandergreifen können, und dass diese Position der Zähne der Riemen (3, 4) anschließend stabilisiert wird.

## Claims

1. Method for producing a shutter (2) designed to be rolled up and unrolled, **characterised in that** on each face, opposite one another, is provided a serrated belt (3,4) comprising a succession of teeth, and **in that**, in order to make it possible for both belts (3,4) to mesh, the position of the teeth of at least one of the belts (3,4) is adjusted by deforming said belt (3,4) in such a way that both belts (3,4) can mesh, and that this mutual position of the belts (3,4) can subsequently be stabilized.

2. Method according to claim 1, **characterised in that** the position of the teeth of at least one of the belts (3,4) is adjusted when at least a part of said shutter (2) is being rolled up, whereby this part (9) comprises a lateral edge of said shutter, simultaneously with the belts (3,4) and **in that** this position of the belts (3,4) is subsequently stabilized in relation to the shutter (2) or in relation to said part (9) of the shutter (2).

3. Method according to claim 2, **characterised in that** the shutter (2), or said part (9) is being rolled up while a belt (3) which is free in relation to the shutter (2), or in relation to said part (9), and which is provided opposite one of the faces of the shutter (2) or of said part (9), is made to mesh with a belt (4) which is fixed in relation to the opposite face of the shutter (2) or of said part (9), whereby this meshing takes place while the shutter (2) or said part (9) is being rolled up, there where the two belts (3,4) make contact, after which the free belt (3) is fixed in relation to the shutter (2) or in relation to said part (9), to the face opposite the one with the fixed belt (4) while the belts (3,4) mesh.

4. Method according to claim 3, **characterised in that**, in order to make the belts (3,4) mesh, the free belt (3) is stretched in the longitudinal direction while the shutter (2), or said part (9) is being rolled up, in such a way that it is extended as a function of the position of the teeth of the fixed belt (4), and such that both belts (3,4) can mesh.

5. Method according to claim 2, **characterised in that** the two belts (3,4) are made to mesh before they are fixed to the shutter (2) or to said part (9), and **in that** the shutter (2) or the part (9) is subsequently rolled up simultaneously with said two belts (3,4) in such a manner that they are inserted between the successive windings of the rolled-up shutter (2) or the rolled-up part (9), and as consequence between the opposite faces of the shutter (2) or of the part (9), and **in that** each of the belts (3,4) is fixed to the face opposite the shutter (2) or the part (9) while the latter is being rolled up.

6. Method according to claim 2, **characterised in that** a non-serrated belt (4') made of plastic, in particular a thermoplastic or thermosetting material, is provided on one of the faces of the shutter (2) or of the part (9), **in that** a serrated belt (3) is provided facing said belt (4') on the other face of the shutter (2) or of the part (9), **in that** the shutter (2) or said part (9) of the shutter (2) is rolled up, such that during this winding the teeth of the serrated belt (3) penetrate in the non-serrated belt (4') made of plastic, thus forming teeth in the latter such that the belts (3,4') are made to mesh, and **in that** the plastic is subsequently made to set so as to stabilize the position of the teeth in relation to the shutter (2) or in relation to the part (9).

7. Method according to any of claims 1 to 6, **characterised in that** use is made of serrated belts (3,4) whereby the distance between two successive teeth is larger than the width of the teeth in the longitudinal direction of the belts (3,4).

8. Method according to any of claims 3 to 7, **characterised in that** an adhesive which sets relatively slowly is applied on the back of the above-mentioned free belt (3) before the latter is rolled up together with the shutter (2) or said part (9) of the shutter (2), such that said belt (3) is fixed to the shutter (2) or to said part (9) in the rolled-up position of the latter.

9. Method according to any of claims 1 to 8, **characterised in that** belts (3,4) are provided on each lateral edge of the shutter (2).

10. Method according to any of claims 1 to 9, **characterised in that** the lateral edge of the shutter (2) is formed by said part (9) which is made up of a flexible strip (9) to which the above-mentioned belts (3,4) are fixed.

11. Method according to claim 10, **characterised in that** a flexible strip is used whereby one of its serrated belts (3,4) forms a whole with it.

12. Method according to any of claims 10 or 11, **characterised in that** a flexible strip is used provided with a reinforcement (10) in the longitudinal direction thereof.

13. Method for producing a unit of two serrated belts (3,4) designed to be fixed in relation to two opposite faces of a shutter (2), whereby the belts (3,4) have a succession of teeth in the longitudinal direction so as to allow the teeth of a belt (3,4) to mesh with the teeth of the other belt (3,4) when the belts extending in relation to each other are being rolled up, **characterised in that** the position of the teeth of at least one of the belts (3,4) is adjusted by deforming said belt (3,4) during the simultaneous winding of the belts (3,4), in such a manner that both belts (3,4) can mesh and such that this position of the belts' (3,4) teeth is subsequently stabilized.
